# EUROPÄISCHE PATENTSCHRIFT

(11) **EP 0 331 795 B1**
(45) Veröffentlichungstag und Bekanntmachung des Hinweises auf die Patenterteilung: **18.03.1992**
(21) Anmeldenummer: 88118085.5
(22) Anmeldetag: 31.10.1988
(51) Int. Cl.: F01N 3/02

(54) **Mit Abgasen einer Brennkraftmaschine betriebener Brenner**
Burner operated by the exhaust gas of an internal combustion engine
Brûleur fonctionnant avec les gaz d'échappement d'un moteur à combustion interne

(30) Priorität: 19.08.1988 DE 3828256; 09.03.1988 DE 3807632
(43) Veröffentlichungstag der Anmeldung: 13.09.1989
(73) Patentinhaber: Webasto AG Fahrzeugtechnik, D-82131 Stockdorf (DE)
(72) Erfinder: Kolodzie, Rainer, D-8000 München 50 (DE); Görlich, Dieter, Dr., D-8080 Emmering (DE); Fiola, Roland, D-8032 Gräfelfing (DE)

(56) Entgegenhaltungen:
- EP-A- 0 100 547
- EP-A- 0 218 047
- EP-A- 0 306 743
- DE-A- 3 219 948
- FR-A- 1 033 119
- FR-A- 2 163 952
- FR-A- 2 244 081
- US-A- 3 850 581
- US-A- 4 571 938

## Beschreibung

Die Erfindung betrifft einen mit Abgasen einer Brennkraftmaschine betriebenen Brenner gemäß dem Oberbegriff des Patentanspruchs 1.

In der älteren Anmeldung derselben Anmelderin DE-A-3 728 712 ist ein derartiger Abgasbrenner beschrieben, bei dem ein Zünd-Hilfsbrenner vorgesehen ist, der mit Druckluft versorgbar ist. Gemäß einer anderen dort beschriebenen Ausbildungsform weist der Brenner eine Zusätzliche Lufteinblaseinrichtung in Höhe der Brennstoffdüse auf. Mit diesen Maßnahmen soll bei Regenerierung einer Abgasfilteranlage erreicht werden, daß die Regenerierung der Filteranlage unabhängig vom Sauerstoffanteil im Abgas vorgenommen werden kann. Hierbei wird im Bereich um die Zündeinrichtung ein äußerst zündwilliges Gemisch aufbereitet, um eine Zündung des Brenners auch dann bewirken zu können, wenn der Sauerstoffgehalt des Abgases gering ist. Dieser Sauerstoffgehalt des Abgases ist bekanntlich großen Schwankungen unterworfen, die insbesondere vom momentanen Betriebspunkt im Motorkennlinienfeld der Diesel-Brennkraftmaschine in Fahrzeugen abhängig sind. Dieser Restsauerstoffgehalt im Abgas kann zwischen etwa 20% und etwa 4% liegen.

Aus der US-A-4,571,938 ist ein Brenner zur Regeneration eines Partikelfilters im Abgasstrom einer Diesel-Brennkraftmaschine bekannt, bei dem Brennstoff in einer Zerstäuberdüse mittels Druckluft aus einer Primärluftleitung zerstäubt und in eine Vorbrennkammer eingeleitet wird. In dieser ist eine Zündeinrichtung angeordnet. Ferner mündet eine Zufuhrleitung für Sekundärluft ein. Die Verbrennung ist dort vor Vereinigung des Verbrennungsgasstromes mit dem Abgasstrom vollständig abgeschlossen. Das Verbrennungsgas wird lediglich zur Temperaturerhöhung mit dem Abgas gemischt.

Aus EP-B1-0218047 ist eine weitere Vorrichtung zum Regenerieren von Rußfiltern bekannt, bei der von einem Regenerationsbrenner erzeugte Heißgase durch eine Prallplatte in einem Vorraum des Rußfilters mit Abgas gemischt werden.

Beide vorstehenden Ausführungen erfordern zur Einstellung auf entsprechend den Motorbetriebszuständen wechselnden Bedingungen zusätzliche Regelorgane zur Regulierung des Brennluftverhältnisses.

In DE-OS 35 26 074 ist eine Einrichtung zur Entfernung von brennbaren Festkörperteilchen aus Abgasen von Brennkraftmaschinen beschrieben, bei der ein Zündbrenner vorgesehen ist, der über eine Überströmöffnung mit einer Brennkammer verbunden ist, wobei dem Zündbrenner Zusatzluft und Kraftstoff zugeführt werden. In die Brennkammer wird über ein erstes Tauchrohr ein mit den Festkörperteilchen angereicherter Abgasteilstrom eingeleitet, der nach Abbrand der Festkörperteilchen zusammen mit n die Brennkammer eingebrachter Zusatzluft zusammen mit den restlichen Verbrennungsprodukten über ein zweites Tauchrohr als gereinigtes Abgas wieder abgeführt wird. Bei dieser Einrichtung werden somit in der Brennkammer die brennbaren Festkörperteilchen des Abgases direkt zu Abgasreinigungszwecken verbrannt. Ein Hinweis auf die Anwendung dieser Einrichtung in Verbindung mit der Regenerierung von Rußfilteranlagen ist dort nicht beschrieben, sondern diese Einrichtung stellt eine Alternative zu der Verwendung von Partikel-Filteranlagen im Abgasbereich einer Diesel-Brennkraftmaschine beispielsweise dar.

Die Erfindung zielt darauf ab, einen Brenner für schwer-entzündbare Gasgemische der gattungsgemäßen Art bereitzustellen, der auch bei großem Sauerstoffmangel bzw. geringem O₂-Gehalt im Abgas zuverlässig gezündet und die Flamme im Brenner stabil gehalten werden kann.

Diese Aufgabe wird durch die Merkmale im kennzeichnenden Teil des Patentanspruchs 1 gelöst.

Bei einem erfindungsgemäßen Brenner wird durch einen Staukörper die Brennkammer in ihrer Achsrichtung so unterteilt, daß sich im Bereich zwischen dem Staukörper und der Mündungsöffnung der Brennstoffeinspritzdüse eine mit Sauerstoff angereicherte Zone bildet, die energiereich ist und eine hohe Wärmestromdichte hat. In dieser Zone läßt sich eine stabile Pilotflamme erzeugen, mittels der dann das schwer-entzündbare Gasgemisch in der Brennkammer des Brenners gezündet werden kann. Bei der erfindungsgemäßen Auslegung trifft ein Teil des von der Brennstoffeinspritzdüse abgegebenen Brennstoffs direkt auf den Staukörper, der in einem solchen Bereich der Brennkammer liegt, daß dieser glühend wird.

Durch diese Temperaturanhebung bei glühendem Staukörper wird die Verbrennungswilligkeit des Gemisches auch Falle eines schwer-endzündbaren Gasgemisches erhöht. Ein Flammabriß bzw. ein Verlöschen der Flamme in der Brennkammer wird selbst dann vermieden, wenn die in die Brennkammer eingespeisten Abgase einen niedrigen Sauerstoffgehalt haben und/oder hohe Abgasmengen mit hohen Strömungsgeschwindigkeiten in die Brennkammer eintreten. Somit gewährleistet der Staukörper beim erfindungsgemäßen Brenner zugleich, daß die Flamme in der Brennkammer unabhängig von den Mengen und des Sauerstoffgehalts des Abgases stabil aufrechterhalten wird. Der Staukörper bewirkt ferner, daß stromabwärts desselben eine Verwirbelung erzeugt wird, wodurch die Vermischung der Gase in der Brennkammer stromab des Staukörpers mit dem Brennstoff intensiviert wird. Hierdurch werden günstigere Brennbedingungen in der Brennkammer insgesamt gesehen erreicht.

Da gemäß der Erfindung nur ein Teil des aus der Brennstoffdüse austretenden Brennstoffs auf den Staukörper trifft, während der Rest an diesem vorbeigeht, ist auch im Bereich der Brennkammer stromabwärts von dem Staukörper Brennstoff vorhanden, der sich mit den dort befindlichen Gasen zu einem brennbaren Gasgemisch vermischen kann, so daß die in der Zone zwischen der Brennstoffdüse und dem Staukörper erzeugte Pilotflamme leicht in den stromabwärts des Staukörpers liegenden Bereich zur Verbrennung des dort vorhandenen Gasgemisches übertreten kann.

Vorzugsweise ist der Staukörper als Stauscheibe ausgebildet und zweckmäßigerweise koaxial zur Achse der Brennstoffdüse derart angeordnet, daß ein Ringraum zwischen der Wand der Brennkammer und der Außenseite der Stauscheibe vorhanden ist, durch den von der Brennstoffdüse abgegebener Brennstoff zu dem stromabwärts der Stauscheibe liegenden Bereich der Brennkammer gelangen kann.

Gemäß einer alternativen Auslegungsform kann der Staukörper von einer Lochscheibe gebildet werden, die eine Mittelöffnung hat und die an der Wand der Brennkammer angebracht ist. In diesem Fall tritt der Brennstoff aus der Brennstoffeinspritzdüse durch die Mittelöffnung der Lochscheibe in den von der Lochscheibe stromabwärtig liegenden Bereich der Brennkammer des Brenners ein.

Gemäß einer Ausführungsvariante nach der Erfindung kann der Staukörper auch von einem im Durchmesser reduzierten Bereich der Brennkammer, wie z.B. einer Einschnürung gebildet werden, so daß man in der Brennkammer keine zusätzlichen Bauteile, wie eine Stauscheibe oder eine Lochscheibe vorzusehen braucht.

Gemäß einer weiteren bevorzugten Ausbildungsform nach der Erfindung wird das Abgas in die Brennkammer an einer Stelle eingeleitet, die in der Nähe des von der Brennstoffeinspritzdüse abgewandten Endes der Brennkammer liegt. Hierdurch wird erreicht, daß das von der Brennkraftmaschine kommende Abgas nicht direkt in den Bereich zwischen der Brennstoffeinspritzdüse und dem Staukörper gelangt, um die Aufbereitung eines äußerst zündwilligen Gasgemisches in diesem Bereich nicht nachteilig durch die Abgase der Brennkraftmaschine zu beeinflussen.

In überraschender Weise hat sich gezeigt, daß sich eine deutlich verbesserte Funktion des Brenners erzielen läßt, wenn der Staukörper beispielsweise als Kegel, Kugel oder Kugelschale ausgelegt wird, die einem Kegel angenähert ist.

Die Erfindung wird nachstehend an Beispielen unter Bezugnahme auf die beigefügte Zeichnung näher erläutert. Darin zeigt:
- Fig. 1: eine schematische Schnittansicht eines Brenners mit einem Staukörper,
- Fig. 2: eine Draufsicht des Brenners nach Fig. 1 in der Schnittebene II-II in Fig. 1,
- Fig. 3: eine schematische Ansicht einer Ausführungsvariante eines Brenners mit einer abgewandelten Ausführungsform eines Staukörpers, und
- Fig. 4: eine weitere Ausführungsvariante eines Brenners mit einer weiteren Ausführungsvariante eines Staukörpers.

In den Figuren der Zeichnung sind gleiche oder ähnliche Teile mit denselben Bezugszeichen versehen.

In Fig. 1 ist ein Brenner insgesamt mit 1 bezeichnet. Der Brenner 1 weist eine Brennkammer 2 auf, an deren einem Ende eine Brennstoffeinspritzdüse 3 zur Brennstoffzufuhr vorgesehen ist. Mit einem Pfeil ist an dem von der Brennstoffeinspritzdüse 3 gegenüberliegenden Ende der Brennkammer 2 der aus der Brennkammer 2 austretende heiße Verbrennungsgasstrom angedeutet, der einer nicht näher dargestellten Partikelfilter-Anlage im Abgastrakt einer Diesel-Brennkraftmaschine zugeleitet wird, so daß der oder die Partikelfilter regeneriert werden können, wobei mit den heißen Verbrennungsgasen aus der Brennkammer 2 der Abbrand der Rußpartikel im Rußfilter eingeleitet werden kann. Der von der Mündungsöffnung 4 der Brennstoffeinspritzdüse 3 abgegebene Düsenstrahl ist in gebrochenen Linien eingetragen. In Richtung dieses Düsenstrahls gesehen ist im Abstand von der Mündungsöffnung 4 der Brennstoffeinspritzdüse 3 ein insgesamt mit 5 bezeichneter Staukörper angeordnet, der bei der Ausbildungsform nach den Fig. 1 und 2 von einer Stauscheibe 6 gebildet wird, die entsprechend Fig. 2 über Stege 7 an der Wand 8 der Brennkammer 2 angebracht ist. Über die schematisch mit 9 angedeutete Öffnung tritt vorzugsweise sauerstoffreiche Luft, wie z.B. Frischluft oder Zusatzluft, in die Brennkammer 2 ein. Am von der Brennstoffeinspritzdüse 3 abgewandt liegenden Ende der Brennkammer 2 ist ein Einlaß 10 dargestellt, über den von der Brennkraftmaschine kommende Abgase in die Brennkammer 2 eingeleitet werden. Ferner ist schematisch, in den Figuren mit dem Bezugszeichen 11 versehen, eine Zündeinrichtung dargestellt.

Der Staukörper 5 unterteilt die Brennkammer 2 in eine zwischen der Brennstoffeinspritzdüse 3 und dem Staukörper 5 liegende erste Zone 2a und eine stromabwärts von dem Staukörper 5 liegende zweite Zone 2b.

Nachstehend wird die Arbeitsweise des vorstehend erläuterten Brenners 1 näher beschrieben. Bei dem Brenner 1 wird in der ersten Zone 2a um die Brennstoffeinspritzdüse 3 unter Zuleitung von Zusatzluft der die Öffnung 9 ein äußerst zündwilliges Gemisch aus Brennstoff und Brennluft aufbereitet, wobei ein Teil des von der Brennstoffeinspritzdüse 3 abgegebenen Brennstoffs auf den Staukörper 5 trifft. Mit Hilfe der Zündeinrichtung 11 wird dieses so aufbereitete Gemisch in der ersten Zone 2a der Brennkammer 2 gezündet und es bildet sich in dieser ersten Zone 2a eine Pilotflamme aus. Durch diese Pilotflamme wärmt sich der Staukörper 5, der nach den Fig.1 und 2 als Stauscheibe 6 ausgelegt ist, auf und hierdurch wird die Brennstoffverdampfung des auf den Staukörper 5 auftreffenden Brennstoffteils des Brennstoffstrahls, der von der Brennstoffeinspritzdüse 3 kommt, intensiviert, indem durch die durch die Aufwärmung des Staukörpers 5 bewirkte Temperaturanhebung die Umgebungstemperatur in der Brennkammer 2 erhöht wird. Der so gebildete Brennstoffdampf wird von dem Teil des Brennstoffs mitgerissen, der an dem Staukörper 5 vorbei in die Brennkammer gelangt, so daß dann mit Hilfe der Pilotflamme in der ersten Zone 2a das Gasgemisch in der zweiten Zone 2b der Brennkammer mit Hilfe der hierbei freigesetzten Energie zuverlässig zum Brennen gebracht werden kann. Dieses Gasgemisch in der zweiten Zone 2b der Brennkammer 2 enthält als Hauptbrennstoff die über den Einlaß 10 eingeleiteten Abgase der Brennkraftmaschine, deren Sauerstoffgehalt und deren Menge sowie Strömungsgeschwindigkeit sich in Abhängigkeit von den Betriebsbedingungen der Brennkraftmaschine stark ändern können. Der Staukörper 5 unterstützt zugleich die Durchmischung von Brennstoff und Gas in der Zone 2b der Brennkammer 2, da durch den Staukörper 5 eine Verwirbelung des Gasgemisches erzeugt wird.

Im Brennbetrieb des Brenners 1 kommt der Staukörper 5 zum Glühen, und durch die hierbei abgestrahlte Wärme des glühenden Staukörpers 5 wird die Flammrückzündgeschwindigkeit im Bereich der Flammwurzel aufgrund der Lage des Staukörpers 5 erhöht, so daß in der Brennkammer 2 eine stabile Flamme aufrechterhalten wird. Selbst wenn über den Einlaß 10 Abgas mit niedrigem Sauerstoffgehalt und/oder hohe Abgasmengen bzw. das Abgas mit hoher Strömungsgeschwindigkeit eintritt, wird dank der erfindungsgemäßen Auslegung wirksam ein Abriß der Flamme in der Brennkammer 2 und hierdurch ein Verlöschen der Flamme vermieden. Beim erfindungsgemäßen Brenner kann somit beim Einleiten des Brennbetriebes zuverlässig eine Art Pilotflamme in der ersten Zone 2a der Brennkammer 2 durch die Unterstützung des Staukörpers 5 erzeugt werden, so daß auch unter äußerst ungünstigen Bedingungen das schwer entzündbare Gasgemisch in der zweiten Zone 2b der Brennkammer 2 zum Brennen gebracht werden kann. Im Brennbetrieb des Brenners 1 wird mit Hilfe des Staukörpers 5 eine stabile Flamme in der Brennkammer 2 selbst bei ungünstigen Brennbedingungen in der zweiten Zone 2b der Brennkammer 2 aufrechterhalten.

Die nachstehend erläuterten Ausführungsvarianten des Brenners 1 stimmen hinsichtlich der Wirkungs- und Funktionsweise über- ein, so daß nachstehend lediglich die konstruktiven Unterschiede zu der anhand den Fig. 1 und 2 erläuterten Ausführungsform des Brenners 1 näher beschrieben werden.

Der Brenner 1 nach Fig. 3 weist als Staukörper 5a eine Lochscheibe 14 auf, die an der Wand 8 der Brennkammer 2 in einem Abstand von der Brennstoffeinspritzdüse 3 angebracht ist. Die Lochscheibe 14 hat etwa in axialer Verlängerung der Mündungsöffnung 4 der Brennstoffeinspritzdüse 3 wenigstens eine Mittelöffnung 15, durch die Brennstoff von der Brennstoffeinspritzdüse 3 in die zweite Zone 2b der Brennkammer 2 gelangen kann. Der andere Teil des von der Brennstoffeinspritzdüse 3 abgegebenen Brennstoffes trifft auf den scheibenförmigen Teil der Lochscheibe 14 auf, so daß der Staukörper 5a in Form der Lochscheibe 14 zu den im wesentlichen gleichen Effekten wie der Staukörper 5 in Form der Stauscheibe 6 nach den Fig. 1 und 2 führt.

Beim Brenner 1 nach Fig. 4 ist ein Staukörper 5b vorgesehen, der den freien Durchtrittsquerschnitt der Brennkammer 2 reduziert. Wie in Fig. 4 dargestellt ist, ist der Staukörper 5b in Form einer Einschnürung der Brennkammer 2 ausgebildet. Mit diesem Staukörper 5b in Form einer Einschnürung 16 werden im wesentlichen dieselben Effekte wie vorangehend im Zusammenhang mit der Ausführungsform nach den Fig. 1 und 2 erzielt.

Selbstverständlich ist die Erfindung nicht auf das vorliegende Beispiel beschränkt, sondern es sind zahlreiche Abänderungen und Modifikationen möglich, die der Fachmann im Bedarfsfall treffen wird, ohne den Erfindungsgedanken zu verlassen. Insbesondere können auch Kombinationen der vorangehend erläuterten Ausbildungsformen des Staukörpers 5, 5a, 5b vorgesehen werden, oder des können beispielsweise in Abständen voneinander entfernt auch zwei oder mehrere Staukörper 5, 5a, 5b in Strömungsrichtung gesehen hintereinander angeordnet werden. Selbstverständlich kann die Wirkung des Staukörpers 5, 5a, 5b auch durch eine entsprechende Ausbildung der Innenwand 8 des Brennkammer 2 und/oder eine entsprechende Anordnung der Brennstoffeinspritzdüse 3 erzielt werden. Ferner ist es möglich, daß die Brennstoffeinspritzdüse 3 auch in Abweichung von den dargestellten Beispielen nicht koaxial in der Brennkammer 2 vorgesehen ist, sondern beispielsweise achsversetzt oder geneigt angeordnet sein kann.

Wie in Fig. 1 in gebrochenen Linien eingetragen ist, kann die Stauscheibe 6 ach ein Staukegel 5' oder einen kugelschalenförmigen Staukörper 5" ersetzt werden. Als Staukörper 5 kann auch ein solcher mit Kugelgestalt gewählt werden. Hierdurch kann bei fertigungstechnischer Vereinfachung ein effizienterer Betrieb des Brenners 1 erreicht werden.

### Bezugszeichenliste

- 1: Brenner insgesamt
- 2: Brennkammer
- 2a: erste Zone
- 2b: zweite Zone
- 3: Brennstoffeinspritzdüse
- 4: Mündungsöffnung von Brennstoffeinspritzdüse 3
- 5: Staukörper
- 5a: Staukörper in Fig. 3
- 5b: Staukörper in Fig. 4
- 6: Stauscheibe
- 7: Stege
- 8: Wand von Brennkammer 2
- 9: Öffnung für Brennluft
- 10: Einlaß für Abgase
- 11: Zündeinrichtung
- 14: Lochscheibe in Fig. 3
- 15: Mittelöffnung derselben
- 16: Einschnürung in Fig. 4
- 5': Staukegel
- 5": Kugelschale

## Patentansprüche

1. Mit Abgasen einer Brennkraftmaschine betriebener Brenner mit einer Brennkammer (2), einer Zündeinrichtung (11) und einer Brennstoffeinspritzdüse (3), einem in Düsenstrahlrichtung der Brennstoffeinspritzdüse (3) im Abstand von der Mündungsöffnung (4) derselben in etwa senkrecht zur Mittelachse der Brennstoffeinspritzdüse (3) sich erstreckenden Staukörper (5, 5a, 5b, 5', 5"), der die Brennkammer (2) in Achsrichtung in eine erste Zone (2a) zwischen dem Staukörper (5, 5a, 5b, 5', 5") und der Mündungsöffnung (4) der Brennstoffeinspritzdüse (3) und eine zweite stromabwärts von dem Staukörper (5, 5a, 5b, 5', 5") liegende Zone (2b) unterteilt, mit wenigstens einer im Bereich der ersten Zone (2a) einmündenden Öffnung (9) zur Zufuhr von Luft und einem im Bereich der zweiten Zone (2b) einmündenden Einlaß (10) für Abgas der Brennkraftmaschine, dadurch **gekennzeichnet,** daß ein Teil des von der Brennstoffeinspritzdüse (3) abgegebenen Brennstoffs zur Bildung einer Pilotflamme direkt auf den Staukörper (5, 5a, 5b, 5', 5") auftrifft, während der Rest mit dem Abgas in die zweite Zone (2b) zur Bildung eines zünd- und brennbaren Gemisches gelangt.

2. Brenner nach Anspruch 1, dadurch gekennzeichnet, daß der Staukörper (5) als Stauscheibe (6) ausgebildet ist.

3. Brenner nach Anspruch 1, dadurch gekennzeichnet, daß der Staukörper (5a) von einem mit wenigstens einer Mittelöffnung (15) versehenen Lochscheibe (14) gebildet wird, die an der Wand (8) der Brennkammer (2) angebracht ist.

4. Brenner nach Anspruch 1, dadurch gekennzeichnet, daß der Staukörper (5b) von einem im Durchmesser reduzierten Bereich der Brennkammer (2) gebildet wird.

5. Brenner nach Anspruch 4, dadurch gekennzeichnet, daß der im Durchmesserreduzierte Bereich eine Einschnürung (16) der Brennkammer (2) ist.

6. Brenner nach einem der vorangehenden Ansprüche, dadurch gekennzeichnet, daß das Abgas im Bereich (2b) des von der Brennstoffeinspritzdüse (3) abgewandten Endes der Brennkammer (2) in diese eintritt.

7. Brenner nach einem der Ansprüche 1 bis 6, dadurch gekennzeichnet, daß der Staukörper als Staukegel (5') ausgebildet ist.

8. Brenner nach einem der Ansprüche 1 bis 6, dadurch gekennzeichnet, daß der Staukörper (5, 5', 5") eine in Strahlrichtung sphärisch gekrümmte Fläche aufweist.

9. Brenner nach Anspruch 8, dadurch gekennzeichnet, daß der Staukörper als Kugelschale (5") ausgebildet ist.

## Claims

1. Burner operated with the exhaust gases of an internal combustion engine and having a combustion chamber (2), an ignition device (11) and a fuel injection nozzle (3), a baffle (5, 5a, 5b, 5', 5") located in the jet direction of the fuel injection nozzle (3) and spaced from the opening (4) thereof and extending roughly at right angles to the centre axis of the nozzle (3) and subdividing the combustion chamber (2) in the axial direction into a first zone (2a) between the baffle (5, 5a, 5b, 5', 5") and the opening (4) of the fuel injection nozzle (3) and a second zone (2b) positioned downstream of the baffle (5, 5a, 5b, 5', 5"), with at least one opening (9) issuing into the vicinity of the first zone (2a) for the supply of air and an inlet (10) for the internal combustion engine exhaust gas issuing in the vicinity of the second zone (2b), characterized in that part of the fuel supplied by the fuel injection nozzle (3) directly meets the baffle (5, 5a, 5b, 5', 5") for forming a pilot flame, whilst the remainder passes with the exhaust gas into the second zone (2b) for the formation of an ignitible and combustible mixture.

2. Burner according to claim 1, characterized in that the baffle (5) is constructed as a baffle plate (6).

3. Burner according to claim 1, characterized in that the baffle (5a) is formed by a perforated disk (14) having at least one central opening (15) and which is fitted to the wall (8) of the combustion chamber (2).

4. Burner according to claim 1, characterized in that the baffle (5b) is formed by a reduced diameter area of the combustion chamber (2).

5. Burner according to claim 4, characterized in that the reduced diameter area is a constriction (16) of the combustion chamber (2).

6. Burner according to one of the preceding claims, characterized in that exhaust gas enters the combustion chamber (2) in the vicinity (2b) of its end remote from the fuel injection nozzle (3).

7. Burner according to one of the claims 1 to 6, characterized in that the baffle is constructed as a baffle cone (5').

8. Burner according to one of the claims 1 to 6, characterized in that the baffle (5, 5', 5") has a spherically curved surface in the jet direction.

9. Burner according to claim 8, characterized in that the baffle is constructed as a spherical dish (5").

## Revendications

1. Brûleur fonctionnant avec les gaz d'échappement d'un moteur à combustion interne, avec une chambre de combustion (2), un dispositif d'allumage (11) et une buse d'injection de carburant (3), avec une structure de barrage (5, 5a, 5b, 5', 5") s'étendant à peu près perpendiculairement à l'axe médian de la buse d'injection de carburant (3) à une certaine distance de l'orifice de sortie (4) de cette buse en direction du jet de carburant de celle-ci, structure de barrage qui divise en direction axiale la chambre de combustion (2) en une première zone (2a) entre la structure de barrage (5, 5a, 5b, 5', 5") et l'orifice de sortie (4) de la buse d'injection de carburant (3) et une seconde zone (2b) se situant en aval de la structure de barrage (5, 5a, 5b, 5', 5"), avec au moins une ouverture (9) débouchant dans la première zone (2a) pour permettre d'amener de l'air, et avec une admission (10) débouchant dans la seconde zone (2b) pour les gaz d'échappement du moteur à combustion interne, brûleur caractérisé en ce qu'une partie du carburant sortant de la buse d'injection de carburant (3) arrive directement sur la structure de barrage (5, 5a, 5b, 5', 5") pour former une flamme pilote, tandis que le reste arrive avec les gaz d'échappement dans la seconde zone (2b) pour former un mélange susceptible de s'enflammer et de brûler.

2. Brûleur selon la revendication 1, caractérisé en ce que la structure de barrage (5) est réalisée sous la forme d'un disque de barrage (6).

3. Brûleur selon la revendication 1, caractérisé en ce que la structure de barrage (5a) est constituée par un disque perforé (14) muni d'au moins une ouverture médiane (15) et qui est rapporté à la paroi (8) de la chambre de combustion (12).

4. Brûleur selon la revendication 1, caractérisé en ce que la structure de barrage (5b) est constituée par une zone réduite en diamètre de la chambre de combustion (2).

5. Brûleur selon la revendication 4, caractérisé en ce que la zone réduite en diamètre est une striction (16) de la chambre de combustion (2).

6. Brûleur selon une des précédentes revendications, caractérisé en ce que les gaz d'échappement entrent dans la chambre de combustion (2) dans la zone (2b) à son extrémité opposée à la buse d'injection de carburant (3).

7. Brûleur selon une des revendications 1 à 6, caractérisé en ce que la structure de barrage est réalisée sous la forme d'un cône de barrage (5').

8. Brûleur selon une des revendications 1 à 6, caractérisé en ce que la structure de barrage (5, 5', 5") comporte une surface courbée sphériquement dans la direction du jet.

9. Brûleur selon la revendication 8, caractérisé en ce que la structure de barrage est réalisée sous la forme d'une coquille sphérique (5").
